# EUROPÄISCHE PATENTSCHRIFT

(11) **EP 0 330 914 B1**
(45) Veröffentlichungstag und Bekanntmachung des Hinweises auf die Patenterteilung: **22.04.1992**
(21) Anmeldenummer: 89102631.2
(22) Anmeldetag: 16.02.1989
(51) Int. Cl.: B21J 13/14, B30B 15/32

(54) **Vorrichtung zum Auswerfen von Werkstücken aus Matrizen in einer Umformpresse**
Device for ejecting work pieces from dies in a forming press
Dispositif d'éjection des pièces hors des matrices dans une presse de formage

(30) Priorität: 27.02.1988 DE 3806352
(43) Veröffentlichungstag der Anmeldung: 06.09.1989
(73) Patentinhaber: L. SCHULER GmbH, D-73012 Göppingen (DE)
(72) Erfinder: Rahn, Oskar, D-7320 Göppingen (DE); Riedisser, Günter, D-7332 Eislingen (DE)

(56) Entgegenhaltungen:
- EP-A- 0 151 204
- CH-A- 472 962
- DE-B- 1 927 830
- DE-B- 2 106 454
- DE-C- 2 414 442
- US-A- 3 266 071
- US-A- 3 440 860
- US-A- 3 820 376

## Beschreibung

Die Erfindung betrifft eine Vorrichtung gattungsgemäßer Art.

Bei Umformpressen ist es erforderlich, den tischseitigen Auswerferstößel im Takt des Pressenstößels - des Pressenantriebs - zu betätigen. Der Auswerferstößel dient dem Auswerfen des in der Stufe geformten bzw. teilgeformten Werkstücks und dem Gegenhalten beim Formen eines nach unten verlängerten Ansatzes. Die Auswerferbewegung ist auf die Länge eines derartigen Ansatzes einzustellen.

Aus der DE 19 27 830 C2 ist eine Einrichtung gattungsgemäßer Art bekannt. Der Auswerferhub ist hierbei durch Veränderung der Hebelverhältnisse an dem Auswerferhebel einstellbar und für diesen ist ein pressenfester Anschlag als Gegenanlage für den Auswerferstößel während der Umformung vorgesehen. Der auf unterschiedlich lange Ansätze verschiedener Werkstücke einzustellende Auswerferhub bewirkt eine von Werkstück zu Werkstück unterschiedliche Entnahmeebene.

In der DE 24 14 442 C2 ist eine Auswerfereinrichtung in einer Umformpresse beschrieben worden mit einem auf Ansatzlänge am Werkstück einstellbaren pressenseitigen Anschlag. Diese Art der Einstellung ist umständlich und aufwendig. Darüber hinaus verlagert sich mit der Veränderung des Übersetzungsverhältnisses auch die Entnahmeebene für das Werkstück.

Desweiteren ist aus der EP 0 151 204 A1 eine Umformpresse bekannt mit einem Druckzylinder im Kraftverlauf der Auswerferkraft, um Überlast bei Klemmung des Auswerfers zu verhindern.

Darüber hinaus ist in der US-A-3 440 860 eine Vorrichtung zum Auswerfen von Werkstücken aus Matrizen in einer Umformpresse enstsprechend dem Oberbegriff des Anspruchs 1 beschrieben worden. Die Umformpresse weist hierfür einen zweiarmigen Auswerferhebel auf mit einem antriebseitigen und einem abtriebseitigen, auswerferseitigen Arm. In einer Angriffsebene an dem antriebseitigen Arm greift ein Antriebsgestänge an; über eine auswerferseitige Abgriffsebene wird auf einen Auswerferstößel eingewirkt. Angriffsebene und Abgriffsebene verlaufen parallel zueinander und in der Auswerferstellung parallel zur Verschiebeebene. Die Verschiebeebene ergibt sich hierbei durch Verstellung eines Auflagers zur Änderung des Übersetzungsverhältnisses des Auswerferhebels.

Demgegenüber ist es Aufgabe der Erfindung, den Ausgleich unterschiedlicher Ansatzlängen verschiedenartiger Werkstücke in den Auswerferhebel zu integrieren. Hierbei soll die durch den Auswerferstößel erreichbare Entnahmeebene (Auswerferstellung) auch bei verschiedenen Ansatzlängen gleich sein unter Verwendung eines pressenfesten Anschlags als Gegenanlage bei dem Umformen.

Die Aufgabe ist bei einer gattungsgemäßen Vorrichtung gelöst durch die Merkmale nach dem Kennzeichen des Anspruchs 1. Die Merkmale der weiteren Ansprüche stellen bevorzugte Ausgestaltungen des Anspruchs 1 dar.

Die besonderen Vorteile der Lösung ergeben sich aus der gleichbleibenden oberen Hublage des Auswerferstößels (Entnahmeebene), wobei die untere Hublage (Umformlage) variabel und auf den zu formenden Ansatz an einem Werkstück einstellbar ist durch Änderung des Übersetzungsverhältnisses an dem Auswerferhebel. Die Änderung des Übersetzungsverhältnisses an dem Auswerferhebel - Verstellung des Auswerferhubes - ist mit geringem manuellen und zeitlichen Aufwand möglich. Die Form des Auswerferhebels im Bereich seiner Anlage an dem abstützenden Auflager kann durch eine Schablonenform vorgegeben werden. Es wird auf an sich bekannte Vorteile von Rollenauflager- und Drehgelenkübertragungsmittel im Kraftweg zurückgegriffen. Die Trennung von Rollen in ihren Zuordnungen einerseits zum Auswerferstößel, andererseits zum Auswerferhebel bewirkt trotz gegenläufiger Drehbewegungen einen rollenden (wälzenden) und somit reibarman Übergang während der Umform-und Auswerferbewegung. Durch die verstellbare Lagerung des Auswerferhebels über eine Schlittenanordnung ist die Wartungsfreundlichkeit wesentlich erhöht. Das Antriebsgestänge für den Kraftabgriff von einer Kurve und die Krafteinleitung in den Auswerferhebel ermöglicht eine verkantungsfreie Umsetzung der Bewegungen unter Nutzung von Drehgelenken. Das Auswerfersystem ist insgesamt gegen Überlast abgesichert.

Weitere Vorteile ergeben sich aus der Darstellung und Beschreibung eines Ausführungsbeispiels.

Es zeigen:
Fig. 1a einen Pressenausschnitt im Bereich der Auswerferanordnung für das geformte Werkstück,
Fig. 1b die Entwicklung einer Kurvenform für den Auswerfer,
Fig. 2 eine Schnittdarstellung entsprechend dem Schnittverlauf II-II in Fig. 1a und die
Fign. 3a bis 3d in Schaubildern die Auswirkungen der Änderung des Übersetzungsverhältnisses an dem Auswerferhebel auf Auswerferhub und Dimensionierung.

In Fig. 1 sind im tischseitigen Auswerferbereich 1 des Pressengestells 2 Antriebs-, Umlenk- und Auswerfermittel für das Auswerfen eines Werkstücks aus einer Matrize 3 gezeigt. Der Auswerferstößel 4 ist direkt oder über eine Auswerferstange 6 von einem Auswerferhebel 5 betätigbar. Der Auswerferhebel 5 ist in einem Auflager 14 an einem Lagerbock 13 in einem Schlitten 16 gelagert. Die Positionszahlen 15 verweisen auf erforderliche Befestigungsmittel zwischen Lagerbock 13 und Schlitten 16.

Der Schlitten 16 ist in Führungen 17 vermittels einer Spindel 18 und einem diese links- und rechtsgängig drehenden Stellmittel 19 verschiebbar. Zwischen der Oberseite - Abgriffsebene 12′ - einer gehärteten, in den Auswerferhebel 5 eingelassenen Druckplatte 12 und der unteren Stirnseite der Auswerferstange 6 ist eine Rollenanordnung 8 vorgesehen, die an dem frei beweglichen Ende eines Zwischenhebels 7 bei 38 gelagert ist. Der aus z.B. einzelnen Laschen 39 bestehende Zwischenhebel 7 ist um einen gestellfesten Punkt schwenkbar. Die Mehrteiligkeit dieser Rollenanordnung 8 ist im einzelnen näher aus der Schnittdarstellung in Fig. 2 ersichtlich, wobei für gleiche Teile gleiche Positionszahlen verwendet wurden. Bei Bewegung des Auswerferhebels 5 zwischen der in Vollinien gezeigten Auswerferstellung, hierbei hat der Auswerferstößel 4 seine oberste Hublage erreicht, und der mit 5′ in Strichpunktlinien gezeigten Stellung, in der der Auswerferhebel 5 durch einen festen Anschlag 9 für die Umformung abgestützt ist, wälzen die Laufrollen 36, 37 der Rollenanordnung 8 auf der unteren Stirnseite der Auswerferstange 6 bzw. auf der Abgriffsebene 12′ des Auswerferhebels 5 gegenläufig ab.

Der feste Anschlag 9 ist als Rolle in dem gestellfesten Drehpunkt 40 ausgebildet. Der Winkelhebel 5 ist über ein Antriebsgestänge 21 im Sinne einer Auswerferbewegung beaufschlagbar. Das Antriebsgestänge 21 besteht im wesentlichen aus einer Parallelführung, z.B. einer Geradführung für die Rollen 29, 27. Die Rollen 29, 27 können aber auch, wie gezeigt, über Drehlager 28, 26 an einem Kurbelarm 23 bzw. an einem Schwingenarm 25 drehbar gelagert sein. Kurbelarm 23 und Schwingenarm 25 sind in Lagern 22 gestellfest, jedoch schwingbar gelagert. Die Parallellenker 23 und 25 sind über einem Koppelarm 24 in den Drehlagern 28 bzw. 26 verbunden. In den Koppelarm 24 ist ein Druckzylinder 33 eingebracht, der unter Druckbeaufschlagung die Rolle 29 an der Kurvenscheibe 31, die Rolle 27 an der Oberseite - Angriffsebene 20′ - einer weiteren, an dem Auswerferhebel 5 angebrachten gehärteten Druckplatte 20 hält. Die Gegenkraft hierfür wird über einen Kraftspeicher 47, beispielsweise einen weiteren Druckzylinder aufgebracht. Die Kurvenscheibe 31 ist über eine pressengetriebe Welle 30 ständig umlaufend. Pos. 32 kennzeichnet die Verlängerung der aus dem Druckzylinder 33 herausgeführten Kolbenstange.

Fig. 1b zeigt die geometrische Entwicklung einer Kurve 11 an der Unterseite des Auswerferhebels 5 im Bereich seiner Anlage an dem abstützenden Auflager 9. Der Winkelhebel 5, der hier durch eine noch zu bearbeitende Schablone ersetzt ist, wird mit der Angriffsebene 20′ vermittels des Kraftspeichers 47 gegen die Rolle 27 an dem Antriebsgestänge 21 geführt. Das Antriebsgestänge 21 nimmt hierbei die Umformstellung ein, wobei die in Fig. 1a gezeigte Kurvenscheibe 31 um 180 Winkelgrad gedreht ist. Wird nun die den Auswerferhebel 5 charakterisierende Schablone in Richtung des Pfeils 35 aus der Position 14 in die Positionen 14′, 14˝, 14‴ bewegt, wobei diese Verschiebebewegung der Bewegung des Auswerferhebels 5 in Fig. 1a entspricht bei dem Ändern des Übersetzungsverhältnisses, überlagert sich dieser linearen Bewegung eine Drehung 46 der Schablone um das Auflager 14 als Folge deren Anlage an der Rolle 27 des Antriebsgestänges 21. Hierbei kommt es zu Überschneidungen mit dem abstützenden Auflager 9. Die hier interessierenden Punkte 11, 11′, 11˝, 11‴ und weitere Zwischenpunkte an der Oberseite des Auflagers 9 bilden die auf den Auswerferhebel 5 zu übertragende konvex ausgebildete Form 11. Diese konvexe Form 11 kann an einer gehärteten Druckplatte 10 angeformt sein, die nach Fig. 1a an dem Auswerferhebel 5 befestigt ist. Die zugehörenden Stellungen der Schablone sind mit Strichpunktlinien angedeutet.

Der Auswerferhub, der in den folgenden Fign. 3a bis 3d mit 45 beziffert ist, wird bestimmt durch die Länge eines Ansatzes 44 an einem Werkstück 43. Die zu den Fign. 3a bis 3d hinzugezeichneten Werkstücke 43 unterscheiden sich in der Länge ihrer Ansätze 44. Zum besseren Erkennen sind teilweise die Positionsziffern aus Fig. 1a übernommen worden. Diese weisen auf gleiche Anordnungen und Teile hin.

Fig. 3a zeigt die Auswerferstellung für den Auswerferhebel 5 und die Gegenanlagestellung 5′ des Auswerferhebels 5 an dem abstützenden Auflager 9 für einen langen Ansatz 44 an dem Werkstück 43. Das Drehlager 14 des Winkelhebels 5 befindet sich in der nach rechts bewegten Stellung, so daß ein kürzerer Abstand - antriebseitiger Arm 42 - zwischen Mitte der Rolle 27 bzw. dessen Auflage auf der Angriffsebene 20′ und Mitte Drehlager 14 und ein längerer Abstand - abtriebseitiger Arm 41 - zwischen Mitte Drehlager 14 und Mitte Rolle 36 bzw. deren Auflage auf der Abgriffsebene 12′ eingestellt ist. Dieses bewirkt zunächst einen größeren, für den Ansatz 44 erforderlichen Auswerferhub 45. Da der Winkelhebel 5 für den Umformvorgang durch das abstützende Auflager 9 an einer weitergehenden Bewegung in Preßrichtung gehindert sein soll, muß der Winkelhebel 5 hierfür eine Breite haben, die mit 48 angegeben ist und die sich aus dem Abstand zwischen Oberseite - Abgriffsebene 12′ - des Auswerferhebels 5 in dessen Auswerferstellung und der Außenform des abstützenden Auflagers 9, abzüglich der Größe des Auswerferhubes 45, ergibt. Die Entwicklung der Breite 48 war aus Fig. 1b erkennbar. Um Werkstücke 43 mit kürzeren Ansätzen 44 aus einer Matrize 3 auswerfen zu können, ist der Winkelhebel 5 durch das Stellmittel 19 in Fig. 1a nach links, beispielsweise in die Positionen 14′, 14˝, 14‴ oder in entsprechende Zwischenpositionen zu bewegen.

Die weiteren Fign. 3b bis 3d lassen die Notwendigkeit größerer Breite 48 des Auswerferhebels 5 im Bereich zwischen Laufrollen 36, 37 und abstützendem Auflager 9 bei kürzerem Ansatz 44 erkennen.

So ist in Fig. 3d der Auswerferhub 45 entsprechend dem Ansatz 44 an dem Werkstück 43 gering. Um auch hier den Auswerferhebel 5 durch das abstützende Auflager 9 bei dem Umformvorgang abzustützen, weist der Auswerferhebel 5 im Bereich zwischen den Laufrollen 36, 37 und dem abstützenden Auflager 9 eine größere Breite 48 auf. Die Fign. 3b und 3c zeigen den Winkelhebel 5 in den Stellungen 14′ bzw. 14˝ mit entsprechender Breite 48.

## Patentansprüche

1. Vorrichtung zum Auswerfen von Werkstücken aus Matrizen in einer Umformpresse, mit einem zweiarmigen Auswerferhebel (5), dessen antriebseitiger Arm (42) von einem im Takt der Umformpresse bewegten Antriebsgestänge (21) antreibbar ist und das Antriebsgestänge (21) in einer antriebseitigen Angriffsebene (20′) an dem Auswerferhebel (5) angreift, dessen auswerferseitiger Arm (41) auf einen Auswerferstößel (4) wirkt, dessen Bewegungsantrieb von einer auswerferseitigen Abgriffsebene (12′) an dem Auswerferhebel (5) abgegriffen wird, und die antriebseitige Angriffsebene (20′) und die auswerferseitige Abgriffsebene (12′) an dem Auswerferhebel (5) parallel zur Verschiebeebene (Doppelpfeil 35) des Auflagers (14) verlaufen, wenn der Auswerferhebel (5) in die Auswerferstellung bewegt ist, wobei zur Änderung des Auswerferhubes (45) das Übersetzungsverhältnis des Auswerferhebels (5) durch Verstellen seines Auflagers (14) veränderbar ist, und mit einem den auswerferseitigen Arm (41) abstützenden Auflager (9), **dadurch gekennzeichnet,** daß der Auswerferhebel (5) in seinem Anlagebereich (11) an dem abstützenden Auflager (9) konvex gewölbt ist und die konvexe Form des Anlagebereiches (11) festgelegt ist durch Berührungspunkte (11, 11′, 11˝, 11‴, 11^{...}) zwischen dem Auswerferhebel (5) und der Außenform des abstützenden Auflagers (9) bei Bewegung des Auswerferhebels (5) mit seinem Auflager (14) in Richtung des Doppelpfeils (35) bei gleitbarer Anlage der Angriffsebene (20′) an dem in die Umformstellung zurückgezogenen Antriebsgestänge (21), so daß zum Ausgleich der unterschiedlichen Auswerferhübe (45) der Auswerferhebel (5) für jedes Übersetzungsverhältnis in dem Bereich swischen Abgriffsebene (12′) und Auflager (9) eine unterschiedliche Breite (48) aufweist und sich die Breite (48) aus dem Abstand von Abgriffsebene (12′) in Auswerferlage des Auswerferhebels (5) zum Auflager (9) absüglich der Länge des Auswerferhubes (45) in dieser Wirklage ergibt.

2. Vorrichtung nach Anspruch 1, **dadurch gekennzeichnet,** daß das abstüzende Lager (9) eine Laufrolle ist.

3. Vorrichtung nach Anspruch 1, **dadurch gekennzeichnet,** daß das abstützende Lager (9) in Flucht mit dem Auswerferstößel (4) an dem Pressengestell (2) befestigt ist.

4. Vorrichtung nach Anspruch 1, **gekennzeichnet durch** eine Rollenanordnung (8) aus einem einarmigen Zwischenhebel (7), der im Pressengestell (2) schwenkbar gelagert ist und an dessen frei beweglichem Endteil Laufrollen (36, 37) voneinander unabhängig drehbar gelagert sind, von denen zumindest eine Laufrolle (37) mit der unteren Stirnseite des Auswerferstößels (4) oder einer diesen verlängernden Auswerferstange (6) in Wirkverbindung steht und von denen zumindest eine weitere Laufrolle (36) mit der Abgriffsebene (12′) des Auswerferhebels (5) in Wirkverbindung steht.

5. Vorrichtung nach Anspruch 1, **dadurch gekennzeichnet,** daß der Auswerferhebel (5) in einem Drehlager (14) eines Lagerbockes (13) und über den Lagerbock (13) in einem in Führungen (17) beweglichen, über ein Stellmittel (19) verstellbaren Schlitten (16) gelagert ist.

6. Vorrichtung nach Anspruch 1, **dadurch gekennzeichnet,** daß das Antriebsgestänge (21) aus einem Parallelgestänge mit gleichlangem Kurbelarm (23) und Schwingenarm (25) besteht und der Kraftverlauf zwischen Krafteinleitung vom Pressenantrieb (30, 31) und Kraftausleitung auf den Winkelhebel (5) für eine Auswerfbewegung in Längserstreckung eines Koppelarms (24) erfolgt.

7. Vorrichtung nach Anspruch 6, **dadurch gekennzeichnet,** daß die Krafteinleitung auf den Koppelarm (24) und die Kraftausleitung auf den Winkelhebel (5) über Rollen (29, 27) erfolgt, die in den Endbereichen von Kurbelarm (23) und Schwingenarm (25) drehbar gelagert sind.

8. Vorrichtung nach Anspruch 7, **dadurch gekennzeichnet,** daß in den Koppelarm (24) ein Druckzylinder (33) eingebracht ist in einer bei dessen Druckbeaufschlagung die Rolle (29) gegen eine pressengetriebene Kurvenscheibe (31) und die Rolle (27) gegen den antriebseitigen Arm (42) des Winkelhebels (5) pressenden Weise.

## Claims

1. Device for ejecting workpieces from dies in a forming press, having a two-armed ejector lever (5), the drive-side arm (42) of which can be driven by a drive linkage (21) moving in timed sequence with the forming press, and the drive linkage (21), in a drive-side engaging plane (20′), engages on the ejector lever (5), the ejector-side arm (41) of which acts on an ejector ram (4), the motion drive of which is picked up from an ejector-side pick-up plane (12′) on the ejector lever (5), and the drive-side engaging plane (20′) and the ejector-side pick-up plane (12′) on the ejector lever (5) run parallel to the displacement plane (double arrow 35) of the bearing (14) when the ejector lever (5) is moved into the ejector position, the transmission ratio of the ejector lever (5) being variable by adjusting its bearing (14) in order to change the ejector stroke (45), and having a bearing (9) supporting the ejector-side arm (41), characterised in that the ejector lever (5) is convexely arched in its contact area (11) on the supporting bearing (9), and the convex shape of the contact area (11) is established by contact points (11, 11′, 11˝, 11‴, 11‴) between the ejector lever (5) and the outer shape of the supporting bearing (9) upon movement of the ejector lever (5) with its bearing (14) in the direction of the double arrow (35) during slidable contact of the engaging plane (20′) with the drive linkage (21) retracted into the forming position so that, to compensate for the different ejector strokes (45), the ejector lever (5) has a different width (48) for each transmission ratio in the area between pick-up plane (12′) and bearing (9), and the width (48) results from the distance of pick-up plane (12′) in the ejector position of the ejector lever (5) from the bearing (9) less the length the ejector stroke (45) in this operative position.

2. Device according to Claim 1, characterised in that the supporting bearing (9) is a running roller.

3. Device according to Claim 1, characterised in that the supporting bearing (9) is fastened in alignment with the ejector ram (4) to the press frame (2).

4. Device according to Claim 1, characterised by a roller arrangement (8) consisting of a one-armed intermediate lever (7) which is pivotably mounted in the press frame (2) and on whose freely movable end part running rollers (36, 37) are rotatably mounted independently of one another, of which at least one running roller (37) is in operative connection with the bottom end face of the ejector ram (4) or an ejector rod (6) extending the latter, and of which at least one further running roller (36) is in operative connection with the pick-up plane (12′) of the ejector lever (5).

5. Device according to Claim 1, characterised in that the ejector lever (5) is mounted in a pivot bearing (14) of a bearing block (13) and via the bearing block (13) in a slide (16) movable in guides (17) and adjustable via an adjusting means (19).

6. Device according to Claim 1, characterised in that the drive linkage (21) consists of a parallel linkage having a crank arm (23) and rocking arm (25) of the same length, and the force progression between the introduction of force by the press drive (30, 31) and the drawing-off of force to the bell-crank lever (5) for an ejector movement takes place in longitudinal extension of a coupling arm (24).

7. Device according to Claim 6, characterised in that the introduction of force to the coupling arm (24) and the drawing-off of force to the bell-crank lever (5) are effected via rollers (29, 27) which are rotatably mounted in the end areas of crank arm (23) and rocking arm (25).

8. Device according to Claim 7, characterised in that a pressure cylinder (33) is inserted into the coupling arm (24) in such a way that, when pressure is applied to the pressure cylinder (33), the roller (29) is pressed against a press-driven cam plate (31) and the roller (27) is pressed against the drive-side arm (42) of the bell-crank lever (5).

## Revendications

1. Dispositif pour éjecter des pièces hors des matrices dans une presse de formage, comportant un levier d'éjection (5) à deux bras, dont le bras (42) situé du côté de l'entraînement est entraîné par une tringlerie de commande (21) mue à la cadence de la presse et est attaqué par cette tringlerie (21) sur un plan d'attaque (20′) du levier (5) du côté de l'entraînement, et dont le bras (41) situé du côté de l'éjecteur agit sur un poussoir d'éjection (4) dont l'entraînement est attaqué par un plan d'attaque (12′) du levier (5) du côté de l'éjection, et où les plans d'attaque (20′, 12′) ménagés sur le levier d'éjection (5) du côté de l'entraînement et du côté de l'éjection sont parallèles au plan de déplacement (double flèche 35) de l'appui (14) quand le levier d'éjection (5) est mis dans la position d'éjection, le rapport de transmission du levier d'éjection (5) pouvant être modifié par déplacement de son appui (14) pour modifier la course d'éjection (45), le dispositif comportant en outre une butée (9) soutenant le bras (41) situé du côté de l'éjection, **caractérisé en ce que** le levier d'éjection (5) présente un bombement convexe dans sa zone (11) d'appui sur la butée (9) et en ce que la forme convexe de cette zone d'appui (11) est déterminée par des points de contact (11, 11′, 11˝, 11‴) entre le levier d'éjection (5) et la forme extérieure de la butée (9) lors du déplacement du levier (5) avec son appui (14) dans la direction de la double flèche (35) avec appui glissant du plan d'attaque (20′) contre la tringlerie (21) reculée en position de formage, de sorte que le levier d'éjection (5) présente une épaisseur différente (48 ) entre le plan d'attaque (12′) et la butée (9) pour chaque rapport de transmission, afin de compenser les différences de course d'éjection (45), et que cette épaisseur (48) est égale à la distance entre le plan d'attaque (12′) dans la position d'éjection du levier (5) et la butée (9), moins la longueur de la course d'éjection (45) dans cette position de fonctionnement.

2. Dispositif selon la revendication 1, **caractérisé en ce que** la butée (9) est un galet rotatif.

3. Dispositif selon la revendication 1, **caractérisé en ce que** la butée (9) est fixée au bâti (2) de la presse dans le prolongement du poussoir d'éjection (4) .

4. Dispositif selon la revendication 1, **caractérisé** par un mécanisme à galets (8) comprenant un levier intermédiaire à un seul bras (7), monté de manière oscillante sur le bâti (2) de la presse, et des galets (36, 37) montés à l'extrémité librement mobile de ce levier de manière à tourner indépendamment les uns des autres, dont au moins un galet (37) coopère avec la face frontale inférieure du poussoir d'éjection (4) ou d'une tige (6) prolongeant celui-ci et dont au moins un autre galet (36) coopère avec le plan d'attaque (12′) du levier d'éjection (5).

5. Dispositif selon la revendication 1, **caractérisé en ce que** le levier d'éjection (5) est monté sur un palier rotatif (14) d'un support de palier (13) et, par l'intermédiaire de ce support (13), sur un chariot (16) mobile dans des glissières (17) et réglable au moyen d'une servo-commande (19).

6. Dispositif selon la revendication 1, **caractérisé en ce que** la tringlerie de commande (21) est constituée par une tringlerie parallèle ayant un bras de manivelle (23) et un bras oscillant (25) de longueurs égales et en ce que la transmission de la force pour le mouvement d'éjection s'effectue longitudinalement dans une bielle (24), entre l'introduction de cette force par l'entraînement de la presse (30, 31) et l'application de la force au levier d'éjection (5).

7. Dispositif selon la revendication 6, **caractérisé en ce que** l'introduction de la force sur la bielle (24) et son application au levier d'éjection (5) s'effectuant par l'intermédiaire de galets (29, 27) qui sont montés de manière rotative aux extrémités du bras de manivelle (23) et du bras oscillant (25).

8. Dispositif selon la revendication 7, **caractérisé en ce que** la bielle (24) comporte un vérin à pression (33) qui, lorsqu'il est sous pression, presse le galet (29) contre une came (31) entraînée par la presse, et le galet (27) contre le bras (42) du levier (5) situé du côté de l'entraînement.
